# EUROPÄISCHE PATENTSCHRIFT

(11) **EP 1 130 684 B1**
(45) Veröffentlichungstag und Bekanntmachung des Hinweises auf die Patenterteilung: **14.09.2005**
(21) Anmeldenummer: 00104726.5
(22) Anmeldetag: 04.03.2000
(51) Int. Cl.: H01R 9/26

(54) **Brücke für eine elektrische Etagenklemme**
Pontage pour un bornier étagé
Shunt for a staged terminal block

(43) Veröffentlichungstag der Anmeldung: 05.09.2001
(73) Patentinhaber: Conrad, Gerd, D-33104 Paderborn (DE); Hölscher, Heinrich, D-33098 Paderborn (DE)
(72) Erfinder: Stollburges, Martin, 33100 Paderborn (DE)
(74) Vertreter: Schirmer, Siegfried

(56) Entgegenhaltungen:
- EP-A- 0 634 813
- EP-A- 0 763 874
- EP-A- 0 797 269
- DE-C- 4 411 306

## Beschreibung

Die Erfindung betrifft einen Brücker für eine elektrische Etagenklemme, die zwei übereinanderliegende Stromschienen aufweist, sowie eine derartige mit einem erfindungsgemäßen Brücker ausgestattete Etagenklemme.

Aus der europäischen Patentanmeldung EP 0 763 874 A2 ist eine elektrische Etagenklemme mit einem Brücker bekannt, bei der die übereinanderliegenden Stromschienen zueinander fluchtend ausgerichtete Stecköffnungen aufweisen, in die zur elektrischen Verbindung ein Brücker einsteckbar ist. Der bekannte Brücker besteht im wesentlichen aus zwei flächig aneinanderliegenden Federkontakten, die im Bereich ihrer unteren, mit der unteren Stromschiene zusammenwirkenden Kontaktzone oder in ihrer oberen, mit der Stecköffnung der oberen Stromschiene zusammenwirkenden Kontaktzone gegenläufig zueinander gerichtete Kröpfungen haben, während sie an ihren oberen Enden oberhalb der oberen Kontaktzone verschiebebeweglich aneinander gehalten sind. Mit Eintritt in die Stecköffnung der unteren Stromschiene verspreizen sich die beiden Federkontakte in den Stecköffnungen federnd gegeneinander.

Da die Kontaktierung bei dem bekannten Brücker praktisch ausschließlich über die seitlichen Schmalkanten der Federkontakte erfolgt, ist bei diesem Stand der Technik die geringe Kontaktfläche als nachteilig anzusehen, die zu übermäßigen Erwärmungen Anlaß geben kann.

Aus der EP 0 735 629 A1 ist ferner eine Klemme mit einer vertikal ausgerichteten Stromschiene bekannt, mit einem Querbrücker, dessen Kontaktierung von innen durch Spreizen erfolgt.

Die Aufgabe der vorliegenden Erfindung besteht daher darin, einen Brücker bereitzustellen, der neben den bereits erreichten Vorteilen des Stands der Technik wie platzsparende und in der Herstellung wesentlich vereinfachte Ausführung noch den Vorteil einer vergrößerten Kontaktfläche aufweist.

Diese Aufgabe wird erfindungsgemäß durch einen Brücker nach Anspruch 1 gelöst.

Vorzugsweise bestehen die Federkontakte aus Metalldraht rechteckförmigen Querschnitts.

Es kann vorgesehen sein, daß jeder Federkontakt an seinem ersten Endabschnitt mit einer Kröpfung und mit benachbarten seitlichen Ausschnitten versehen ist, so daß zwei Federkontakte formschlüssig ineinandergreifend verbindbar sind.

Vorzugsweise ist an dem ersten Endabschnitt ein elektrisch isolierendes Griffteil angeordnet. Das Griffteil kann aus Kunststoff bestehen. Bevorzugt umschließt das Griffteil die Federkontakte.

Zweckmäßigerweise ist jeder Federkontakt an seinem ersten Endabschnitt mit einer Ausnehmung zum Einrasten des Griffteils versehen.

Bevorzugt weist jeder Federkontakt an seinem zweiten Endabschnitt seitliche Anschrägungen auf, um das Einstecken des Brückers in eine elektrische Etagenklemme zu erleichtern.

Vorzugsweise sind die beiden Federkontakte identisch und sind durch Stanzen hergestellt.

In Weiterbildung der Erfindung kann vorgesehen sein, daß der Brücker mit einem die erste und zweite Stromschiene und den Brücker aufnehmenden Gehäuse der Etagenklemme verrastbar ist und im verrasteten Zustand im Bereich seines ersten Endabschnittes im wesentlichen bündig mit einer Außenkontur des Gehäuses abschließt, so daß der Brücker im eingesetzten Zustand von außen nicht erfaßt werden kann. In diesem Fall kann der Brücker nicht ohne Gewaltanwendung oder teilweise Zerstörung herausgezogen werden, so daß die beiden Stromschienen stets miteinander verbunden sind.

Alternativ hierzu kann vorgesehen sein, daß der Brücker mit einem die erste und zweite Stromschiene und dem Brücker aufnehmenden Gehäuse der Etagenklemme verrastbar ist und im verrasteten Zustand im Bereich seines ersten Endabschnittes mit einem Erfassungsabschnitt über eine Außenkontur des Gehäuses vorsteht, so daß der Brücker im eingesetzten Zustand von außen an dem Erfassungsabschnitt erfaßt und herausgezogen werden kann.

Es kann vorgesehen sein, daß das Griffteil mit Rastmitteln zum Zusammenwirken mit dem Gehäuse der Etagenklemme versehen ist. Soweit der Brücker einen Erfassungsabschnitt aufweist, kann vorgesehen sein, daß dieser mit wenigstens einem Erfassungsvorsprung zum Zusammenwirken mit einem Werkzeug versehen ist.

Eine erfindungsgemäße elektrische Etagenklemme mit zwei übereinanderliegenden Stromschienen zeichnet sich dadurch aus, daß eine erste Stromschiene mit einer Stecköffnung und eine zweite Stromschiene mit einem Klemmsteg versehen ist, und daß ein erfindungsgemäßer Brücker im Bereich seiner oberen Kontaktzone mit der Stecköffnung und im Bereich der unteren Kontaktzone mit dem Klemmsteg zusammenwirkend einsteckbar ist.

Die Erfindung wird nachfolgend anhand einer bevorzugten Ausführungsform weiter erläutert, wobei auf eine Zeichnung Bezug genommen wird, in der
- Fig. 1: eine Draufsicht von oben auf einen Federkontakt eines erfindungsgemäßen Brückers zeigt;
- Fig. 2: eine Seitenansicht des Federkontakts nach Fig. 1 zeigt;
- Fig. 3: eine Draufsicht von unten entsprechend Fig. 1 zeigt;
- Fig. 4: eine perspektivische Ansicht des Federkontakts nach Fig. 1 bis 3 in vergrößertem Maßstab zeigt;
- Fig. 5: eine Draufsicht von oben auf einen aus zwei Federkontakten zusammengesetzten, erfindungsgemäßen Brücker zeigt;
- Fig. 6: eine seitliche Ansicht eines Brückers nach Fig. 5 zeigt;
- Fig. 7: eine Draufsicht von unten entsprechend Fig. 5 zeigt;
- Fig. 8: eine perspektivische Ansicht des Brückers nach Fig. 5 bis 7 zeigt;
- Fig. 9: eine Draufsicht von oben auf einen erfindungsgemäßen Brücker mit Griffteil zeigt;
- Fig. 10: eine Seitenansicht des Brückers mit Griffteil nach Fig. 9 zeigt, wobei der Griffteilbereich schematisch geschnitten dargestellt ist;
- Fig. 11: eine teilweise geschnitten schematisch dargestellte Draufsicht entsprechend Fig. 9 ist;
- Fig, 12: eine perspektivische Ansicht des Brückers mit Griffteil nach Fig. 9 bis 11 zeigt;
- Fig. 13: eine perspektivische Darstellung von zwei übereinander angeordneten Stromschienen einer Etagenklemme mit einem eingesetzten Brücker gemäß der Erfindung zeigt,
- Fig. 14: eine Draufsicht auf eine Etagenklemme mit eingestecktem Brücker zeigt, und
- Fig. 15: eine Darstellung entsprechend Fig. 14 mit einem modifizierten Brücker zeigt.

Fig. 1 bis 4 zeigen in verschiedenen Ansichten einen ersten Federkontakt 1, der durch Stanzen aus einem Stück Drahtmaterial rechteckigen Querschnitts hergestellt ist. Die Draufsichten nach Fig. 1 und 3 zeigen, daß der Federkontakt an einem ersten Endabschnitt 2 mit einer mittigen Ausnehmung 8 versehen ist und ferner zwei seitlich offene Ausschnitte 3 und 4 aufweist. An seinem zweiten, gegenüberliegenden Endabschnitt 5 ist der Federkontakt mit zwei seitlichen Anschrägungen 6 und 7 versehen.

Wie Fig. 2 in seitlicher Darstellung zeigt, ist der Federkontakt 1 insgesamt mit drei verschiedenen Kröpfungen versehen, nämlich mit einer ersten Kröpfung 10 in seinem mittleren Bereich, einer zweiten Kröpfung 12 im Bereich des zweiten Endabschnitts 5 und mit einer dritten Kröpfung 13 im Bereich des ersten Endabschnitts 2 zwischen den Ausschnitten 3 und 4.

Fig. 3 zeigt eine Draufsicht von der entgegengesetzten Seite wie Fig. 1 und ist insoweit identisch bzw. spiegelverkehrt.

Fig. 4 zeigt die vorstehend erläuterten Merkmale eines einzelnen Federkontakts in einer perspektivischen Ansicht.

Fig. 5 bis 8 zeigen einen aus zwei zusammengesetzten Federkontakten 1,1' gebildeten, insgesamt mit 9 bezeichneten Brücker, wobei die Federkontakte 1 und 1' identisch sind und der Darstellung nach Fig. 1 bis 4 entsprechen.

Wie insbesondere Fig. 6 zeigt, sind die beiden Federkontakte 1, 1' im Bereich ihrer ersten Endabschnitte 2, 2' durch Ineinandergreifen ihrer dritten Kröpfungen 13, 13' und Ausschnitte 3, 3', 4, 4' fest miteinander verbunden.

Wie Fig. 6 weiter zeigt, weisen die Federkontakte 1, 1' in ihrem mittleren Bereich aufgrund der ersten Kröpfungen 10, 10'sowie an den zweiten Endabschnitten 5, 5' aufgrund der zweiten Kröpfungen 12, 12' einen vergrößerten gegenseitigen Abstand auf. Die Außenflächen der Federkontakte im Bereich der Kröpfungen 10, 10' bilden hierbei eine obere Kontaktzone, während der Innenflächen der Federkontakte im Bereich der Kröpfungen 12, 12' eine untere Kontaktzone bilden.

Fig. 8 erläutert den aus zwei Federkontakten gebildeten Brücker 9 in einer perspektivischen Ansicht.

Fig. 9 bis 12 zeigen einen aus zwei Federkontakten entsprechend Fig. 1 bis 8 gebildeten Brücker, der zusätzlich zur Verbesserung von Handhabung und Betriebssicherheit mit einem Kunststoffgriffteil 15 versehen ist, welches die beiden Federkontakte 1, 1' im Bereich ihrer ersten Endabschnitte 2, 2' umschließt. Im Bereich der Ausnehmungen 8, 8' ist das Griffteil 15 mit zwei (nicht dargestellten) Vorsprüngen versehen, die beim Aufschieben des Griffteils auf den Brücker in die Ausnehmungen 8, 8' einrasten und für eine Fixierung sorgen.

Fig. 12 zeigt den erfindungsgemäßen Brücker zusammen mit dem Kunststoffgriffteil 15 in einer perspektivischen Darstellung.

Fig. 13 zeigt zwei Stromschienen 20 und 21 in einer übereinanderliegenden Anordnung, die der in einer üblichen elektrischen Etagenklemme entspricht. Die obere Stromschiene 20 ist in ihrem mittleren Bereich mit einer rechteckigen Stecköffnung versehen, durch die ein erfindungsgemäßer Brücker 9 eingesteckt ist, während die untere Stromschiene 21 in ihrem mittleren Bereich einen Klemmsteg 22 aufweist, der von den beiden freien Endabschnitten 5, 5' der Federkontakte des Brückers federnd umfaßt wird.

Die Stecköffnung in der oberen Stromschiene 20 entspricht in ihrer Breite im wesentlichen der Breite der Federkontakte 1, 1' und in ihrer Höhe im wesentlichen der Höhe des Brückers im Bereich der Kröpfungen 10 und 12. Dadurch kann der Brükker ohne nennenswerten Kraftaufwand in die Stecköffnung eingeschoben werden, bis sich die freien Endabschnitte 5, 5' in Höhe des Klemmstegs 22 befinden. Der lichte Abstand zwischen den Federkontakten im Bereich der Kröpfungen 12, 12' (Fig. 6, Fig. 10) ist geringer als die Dicke des Klemmstegs 22, so daß die Federkontakte des Brückers beim Aufschieben der Endabschnitte 5, 5' auf den Klemmsteg 22 elastisch auseinandergebogen werden. Durch diese Bewegung wird im Bereich der Stecköffnung, d.h. in Höhe der ersten Kröpfungen 10, 10', eine nach außen gerichtete Anpreßkraft der Federkontakte gegen die Innenflächen der Stecköffnung erzeugt, so daß sowohl im Bereich der oberen Stromschiene bzw. der oberen Kontaktzone als auch im Bereich der Stromschiene bzw. der unteren Kontaktzone gute Kontaktverhältnisse hergestellt sind.

Fig. 14 zeigt eine Draufsicht auf eine Etagenklemme 25, die in einem aus Kunststoff gespritzten Gehäuse 26 eine obere Stromschiene 20 und eine untere Stromschiene 21 aufnimmt, die durch einen erfindungsgemäßen Brücker 9 miteinander verbunden sind, wobei der Brücker 9 die beiden Stromschienen 20, 21 mit seinen Federkontakten 1, 1' elektrisch miteinander verbindet und an seinem gegenüberliegenden Endabschnitt ein isolierendes Griffteil 15 aus Kunststoff aufweist.

Das Griffteil 15 ist im Bereich seines Endabschnittes mit Rastmitteln 16 versehen, die mit komplementären Rastmitteln des Gehäuses 26 zusammenwirken, so das daß Griffteil 15 bzw. der Brücker 9 im eingesetzten Zustand fest mit dem Gehäuse 26 verrastet ist.

Da der Endabschnitt des Brückers bzw. des Griffteils 15, wie Fig. 14 zeigt, praktisch nicht über die Außenkontur des Gehäuses 26 vorsteht bzw. mit dieser im wesentlichen bündig abschließt, kann der Brücker im eingesetzten Zustand nicht mehr ohne weiteres erfaßt und aus dem Gehäuse herausgezogen werden, insbesondere dann nicht wenn, wie dies in der Praxis üblich ist, mehrere gleichartige Etagenklemmen nebeneinander auf einer Halteschiene angeordnet sind. Der in Fig. 14 dargestellte Brücker ermöglicht somit eine entweder vor oder nach dem Einbau der Etagenklemme durch Einsetzen des Brückers fest hergestellte elektrisch leitende Verbindung zwischen den beiden Stromschienen 20, 21, die dann nicht mehr ohne weiteres gelöst werden kann.

Fig. 15 zeigt eine entsprechende Ansicht wie Fig. 14, wobei der Brücker hier in einer zweiten Ausführungsform mit einem Griffteil 15 versehen ist, das einen Erfassungsabschnitt 17 aufweist, der über die Außenkontur des Gehäuses 26 der Etagenklemme 25 übersteht. Das Griffteil 15 ist auch hier mit Rastmitteln 16 versehen, die mit entsprechenden Rastmitteln des Gehäuses 26 zusammenwirken, so daß der Brücker 9 fest in dem Gehäuse 26 gehalten ist. Aufgrund des Erfassungsansatzes bzw. - abschnitts 17, der mit Erfassungsvorsprüngen 17a zum Zusammenwirken mit einem Werkzeug, beispielsweise Schraubendreher, versehen ist, kann der Brücker 9 auch nach dem Einsetzen jederzeit wieder aus dem Gehäuse 26 entfernt werden, wenn dies aus bestimmten Gründen gewünscht ist.

Die Ausführungsformen nach Fig. 14 und 15 bieteen somit die Möglichkeit, für eine bestimmte, unveränderte Ausführungsform von Etagenklemmen 25, bzw. von deren Gehäuse 26, Brücker der einen und der anderen Ausführungsform (mit und ohne Erfassungsansatz 17) bereitzuhalten, so daß je nach Anwendungsfall ohne besondere Eingriffe oder Herstellungsmaßnahmen sowohl solche Etagenklemmen bereitgestellt werden können, bei denen die beiden Stromschienen dauerhaft miteinander verbunden sind, als auch solche Etagenklemmen, bei denen die Stromschienen nicht oder lösbar miteinander verbunden sind.

Aufstellung der Bezugszeichen:
- 1, 1: Federkontakt
- 2, 2': erster Endabschnitt
- 3: Ausschnitt
- 4: Ausschnitt
- 5,5': zweiter Endabschnitt
- 6: Anschrägung
- 7: Anschrägung
- 8: Ausnehmung
- 10,10': erste Kröpfung
- 12, 12': zweite Kröpfung
- 13, 13': dritte Kröpfung
- 15: Griffteil
- 16: Rastmittel
- 17: Erfassungsabschnitt
- 17a: Erfassungsvorsprung
- 20: obere Stromschiene
- 21: untere Stromschiene
- 22: Klemmsteg
- 25: Etagenklemme
- 26: Gehäuse

## Patentansprüche

1. Brücker für eine elektrische Etagenklemme, die zwei übereinanderliegende Stromschienen (20, 21) aufweist, wobei eine erste Stromschiene (20) mit einer Stecköffnung und eine zweite Stromschiene (21) mit einem Klemmsteg (22) versehen ist, wobei der Brücker zwei längliche nebeneinanderliegende Federkontakte (1, 1') aufweist, die an einem ersten Endabschnitt (2, 2') fest aneinander gehalten und an einem zweiten, gegenüberliegenden Endabschnitt (5, 5') federelastisch beweglich sind, mit einer oberen Kontaktzone im mittleren Bereich der Federkontakte und einer unteren Kontaktzone im Bereich des zweiten Endabschnitts, wobei jeder Federkontakt im Bereich der Kontaktzonen mit einer ersten (10, 10') und einer zweiten Kröpfung (12, 12') zur Schaffung eines vergrößerten Abstands zwischen den Federkontakten im Bereich der Kontaktzonen versehen ist und wobei an der oberen Kontaktzone die Kontaktierung von außen durch Pressen der beiden Federkontakte erfolgt, während an der unteren Kontaktzone die Kontaktierung von innen durch Spreizen der Federkontakte erfolgt, so daß, wenn der Brücker in die Stecköffnung eingesetzt ist, die obere Kontaktzone mit der ersten Stromschiene (20) und die untere Kontaktzone mit dem Klemmsteg (22) der zweiten Stromschiene (21) zusammenwirkt.

2. Brücker nach Anspruch 1, **dadurch gekennzeichnet, daß** die Federkontakte (1, 1') aus Metalldraht rechteckförmigen Querschnitts bestehen.

3. Brücker nach Anspruch 1 oder 2, **dadurch gekennzeichnet, daß** jeder Federkontakt an seinem ersten Endabschnitt (2, 2') mit einer dritten Kröpfung (13, 13') und mit benachbarten seitlichen Ausschnitten (3, 4; 3', 4') versehen ist, so daß zwei Federkontakte (1, 1') formschlüssig ineinandergreifend verbindbar sind.

4. Brücker nach einem der vorangehenden Ansprüche, **dadurch gekennzeichnet, daß** an den ersten Endabschnitten (2, 2') ein elektrisch isolierendes Griffteil (15) angeordnet ist.

5. Brücker nach Anspruch 4,**dadurch gekennzeichnet, daß** das Griffteil (15) aus Kunststoff besteht.

6. Brücker nach Anspruch 4 oder 5, **dadurch gekennzeichnet, daß** das Griffteil die Federkontakte umschließt.

7. Brücker nach einem der Ansprüche 4 bis 6, **dadurch gekennzeichnet, daß** jeder Federkontakt an seinem ersten Endabschnitt mit einer Ausnehmung (8, 8') zum Einrasten des Griffteils (15) versehen ist.

8. Brücker nach einem der vorangehenden Ansprüche, **dadurch gekennzeichnet, daß** jeder Federkontakt an seinem zweiten Endabschnitt (5) seitliche Anschrägungen (6, 7) aufweist.

9. Brücker nach einem der vorangehenden Ansprüche, **dadurch gekennzeichnet, daß** die beiden Federkontakte (1, 1') identisch sind.

10. Brücker nach einem der vorangehenden Ansprüche, **dadurch gekennzeichnet, daß** die Federkontakte durch Stanzen hergestellt sind.

11. Brücker nach einem der vorangehenden Ansprüche, **dadurch gekennzeichnet, daß** der Brücker mit einem die erste (10) und zweite Stromschiene (21) und den Brücker aufnehmenden Gehäuse (26) der Etagenklemme (25) verrastbar ist und im verrasteten Zustand im Bereich seines ersten Endabschnittes im wesentlichen bündig mit einer Außenkontur des Gehäuses (26) abschließt, so daß der Brücker im eingesetzten Zustand von außen nicht erfaßt werden kann.

12. Brücker nach einem der Ansprüche 1 bis 10, **dadurch gekennzeichnet, daß** der Brücker mit einem die erste (20) und zweite Stromschiene (21) und den Brücker aufnehmenden Gehäuse (26) der Etagenklemme (25) verrastbar ist und im verrasteten Zustand im Bereich seines ersten Endabschnittes mit einem Erfassungsabschnitt (17) über eine Außenkontur des Gehäuses (26) vorsteht, so daß der Brükker im eingesetzten Zustand von außen an dem Erfassungsabschnitt (17) erfaßt und herausgezogen werden kann.

13. Brücker nach einem der Ansprüche 4 bis 12, **dadurch gekennzeichnet, daß** das Griffteil (15) mit Rastmitteln (16) zum Zusammenwirken mit dem Gehäuse (26) der Etagenklemme (25) versehen ist.

14. Brücker nach Anspruch 12 oder 13, **dadurch gekennzeichnet, daß** der Erfassungsabschnitt (17) mit wenigstens einem Erfassungsvorsprung (10a) zum Zusammenwirken mit einem Werkzeug versehen ist.

15. Elektrische Etagenklemme mit zwei übereinanderliegenden Stromschienen (20, 21), **dadurch gekennzeichnet, daß** eine erste Stromschiene (20) mit einer Stecköffnung und eine zweite Stromschiene (21) mit einem Klemmsteg versehen ist, und daß ein Brücker nach einem der vorangehenden Ansprüche mit Stecköffnung und Klemmsteg zusammenwirkt.

## Claims

1. Link for an electrical tier terminal, which comprises two busbars (20, 21) disposed one above the other, wherein a first busbar (20) is provided with a plug opening and a second busbar (21) with a terminal web (22), wherein the link has two elongate, mutually adjacent spring contacts (1, 1') which are fixedly held together at a first end section (2, 2') and are resiliently movable at a second, opposite end section (5, 5'), with an upper contact zone in the middle region of the spring contacts and a lower contact zone in the region of the second end section, wherein each spring contact is provided in the region of the contact zones with a first bent portion (10, 10') and a second bent portion (12, 12') for creating an enlarged spacing between the spring contacts in the region of the contact zones and wherein at the upper contact zone the contact-making is carried out from outside by pressing the two spring contacts, whilst at the lower contact zone the contact-making is carried out from the inside by spreading the spring contacts, so that when the link is inserted into the plug opening the upper contact zone co-operates with the first busbar (20) and the lower contact zone co-operates with the terminal web (22) of the second busbar (21).

2. Link according to claim 1, **characterised in that** the spring contacts (1, 1') consist of metal wire of rectangular cross-section.

3. Link according to claim 1 or 2, **characterised in that** each spring contact is provided at its first end section (2, 2') with a third bent portion (13, 13') and with adjacent lateral cutouts (3, 4; 3', 4'), so that two spring contacts (1, 1') are connectible by mechanically positive interengagement.

4. Link according to one of the preceding claims, **characterised in that** an electrically insulating grip part (15) is arranged at the first end sections (2, 2').

5. Link according to claim 4, **characterised in that** the grip part (15) consists of plastics material.

6. Link according to claim 4 or 5, **characterised in that** the grip part encloses the spring contacts.

7. Link according to one of claims 4 to 6, **characterised in that** each spring contact is provided at its first end section with a recess (8, 8') for detenting the grip part (15).

8. Link according to one of the preceding claims, **characterised in that** each spring contact has lateral chamfers (6, 7) at its second end section (5).

9. Link according to one of the preceding claims, **characterised in that** the two spring contacts (1, 1') are identical.

10. Link according to one of the preceding claims, **characterised in that** the spring contacts are produced by pinching.

11. Link according to one of the preceding claims, **characterised in that** the link can be detented with a housing (26), which receives the first busbar (10) and second busbar (20) and the link, of the tier terminal (25) and in the detented state is substantially flush in the region of its first end section with an outer contour of the housing (26) so that the link in the inserted state cannot be gripped from the outside.

12. Link according to one of claims 1 to 10, **characterised in that** the link can be detented with a housing (26), which receives the first busbar (20) and second busbar (21) and the link, of the tier terminal (25) and in the detented state protrudes in the region of its first end section by a grip section (17) beyond an outer contour of the housing (26) so that the link in the inserted state can be gripped from outside at the grip section (17) and withdrawn.

13. Link according to one of claims 4 to 12, **characterised in that** the grip part (15) is provided with detent means (16) for co-operating with the housing (26) of the tier terminal (25).

14. Link according to claim 12 or 13, **characterised in that** the grip section (17) is provided with at least one grip projection (10a) for operating with a tool.

15. Electrical tier terminal with two busbars (20, 21) disposed one above the other, **characterised in that** a first busbar (20) is provided with a plug opening and a second busbar (21) with a terminal web and that a link according to one of the preceding claims co-operates with plug opening and terminal web.

## Revendications

1. Pontage pour une borne étagée électrique qui présente deux barres conductrices (20, 21) superposées, dont une première barre conductrice (20) est munie d'une ouverture d'embrochement et une deuxième barre conductrice d'une barrette de serrage (22), le pontage présentant deux contacts à ressort (1, 1') allongés juxtaposés, qui au niveau d'un premier segment terminal (2, 2') sont serrés l'un contre l'autre et au niveau d'un deuxième segment terminal (5, 5') sont mobiles par déformation, avec une zone de contact supérieure dans la région centrale des contacts à ressort et une zone de contact inférieure dans la région du deuxième segment terminal, chaque contact à ressort ayant dans dans la région des zones de contact un premier (10, 10') et un deuxième coude (12, 12') pour obtenir une distance agrandie entre les contacts à ressort dans la région des zones de contact, et dans lequel la mise en contact s'effectue au niveau de la zone de contact supérieure de l'extérieur par compression des deux contacts à ressort, tandis qu'au niveau de la zone de contact inférieure la mise en contact s'effectue de l'intérieur par écartement des contacts à ressort, de telle sorte que si le pontage est inséré dans l'ouverture d'embrochement la zone de contact supérieure coopère avec la première barre conductrice (20) et la zone de contact inférieure (22) avec la deuxième barre conductrice (21).

2. Pontage selon la revendication 1,
**caractérisé en ce que**
les contacts à ressort (1, 1') sont en fil métallique d'une section transversale rectangulaire.

3. Pontage selon la revendication 1 ou 2,
**caractérisé en ce que**
chaque contact à ressort, au niveau de son premier segment terminal (2, 2'), est muni d'un troisième coude (13, 13') et d'entailles (3, 4, 3', 4') latérales voisines permettant de relier deux contacts à ressort (1, 1') s'engrenant par complémentarité de formes.

4. Pontage selon l'une quelconque des revendications précédentes,
**caractérisé en ce qu'**
une poignée (15) électriquement isolante est disposée au niveau des premiers segments terminaux (2, 2').

5. Pontage selon la revendication 4,
**caractérisé en ce que**
la poignée (15) est en matière plastique.

6. Pontage selon la revendication 4 ou 5,
**caractérisé en ce que**
la poignée entoure les contacts à ressort.

7. Pontage selon l'une quelconque des revendications 4 à 6,
**caractérisé en ce que**
chaque contact à ressort présente au niveau de son premier segment terminal un évidement (8, 8') pour encliqueter la poignée (15).

8. Pontage selon l'une quelconque des revendications précédentes,
**caractérisé en ce que**
chaque contact à ressort présente au niveau de son deuxième segment terminal (5) des chanfreins (6, 7) latéraux.

9. Pontage selon l'une quelconque des revendications précédentes,
**caractérisé en ce que**
les deux contacts à ressort (1, 1') sont identiques.

10. Pontage selon l'une quelconque des revendications précédentes,
**caractérisé en ce que**
les contacts à ressort sont obtenus par découpage.

11. Pontage selon l'une quelconque des revendications précédentes,
**caractérisé en ce que**
le pontage peut être encliqueté avec un boîtier (26) de la borne étagée (25) recevant les première (10) et deuxième barres conductrices (21) et se termine à l'état encliqueté dans la région de son premier segment terminal pour l'essentiel de manière affleurante avec un contour extérieur du boîtier (26), de telle sorte qu'à l'état inséré le pontage ne peut pas être saisi de l'extérieur.

12. Pontage selon l'une quelconque des revendications 1 à 10,
**caractérisé en ce que**
le pontage peut être encliqueté avec un boîtier (26) de la borne étagée (25) recevant les première (10) et deuxième barres conductrices (21) et dépasse à l'état encliqueté un contour extérieur du boîtier (26) dans la région de son premier segment terminal par un segment de saisie (17) de telle sorte qu'à l'état inséré le pontage peut être saisi par l'extérieur sur le segment de saisie (17) et retiré.

13. Pontage selon l'une quelconque des revendications 4 à 12,
**caractérisé en ce que**
la poignée (15) est munie de moyens d'encliquetage (16) qui coopére avec le boîtier (26) de la borne étagée (25).

14. Pontage selon la revendication 12 ou 13,
**caractérisé en ce que**
le segment de saisie (17) est muni d'au moins un embout de saisie (10a) pouvant coopérer avec un outil.

15. Borne étagée électrique avec deux barres conductrices (20, 21) superposées,
**caractérisée en ce qu'**
une première barre conductrice (20) est munie d'une ouverture d'embrochage et une deuxième barre conductrice (21) d'une barrette de serrage, et un pontage selon l'une quelconque des revendications précédentes coopère avec l'ouverture d'embrochage et la barrette de serrage.
